# EUROPÄISCHE PATENTSCHRIFT

(11) **EP 4 484 874 B1**
(45) Veröffentlichungstag und Bekanntmachung des Hinweises auf die Patenterteilung: **24.12.2025**
(21) Anmeldenummer: 24184271.5
(22) Anmeldetag: 25.06.2024
(51) Int. Cl.: F28D 9/00, F28F 3/04

(54) **PLATTENWÄRMETAUSCHER**
PLATE HEAT EXCHANGER
ECHANGEUR DE CHALEUR À PLAQUES

(30) Priorität: 29.06.2023 DE 102023117158
(43) Veröffentlichungstag der Anmeldung: 01.01.2025
(73) Patentinhaber: Kelvion PHE GmbH, 31157 Sarstedt (DE)
(72) Erfinder: de Vries, Bernd, 31157 Sarstedt (DE); Bani-Kananeh, Ali, 31157 Sarstedt (DE); Müller-Ebhardt, Jannis, 31157 Sarstedt (DE)
(74) Vertreter: Lüdtke, Thomas

(56) Entgegenhaltungen:
- EP-A1- 1 001 240
- EP-B1- 1 087 851
- DD-A5- 143 654
- DE-U1- 202008 004 655
- US-A- 6 062 305

## Beschreibung

Die Erfindung betrifft einen Plattenwärmetauscher gemäß dem Oberbegriff des Anspruches 1.

Plattenwärmetauscher weisen normalerweise ein Plattenpaket oder einen Plattenstapel aus mehreren übereinanderliegenden Wärmetauscherplatten auf. Jede der Wärmetauscherplatten weist eine nicht-planare, strukturierte, z.B. gewellte Kontur mit Erhöhungen und Vertiefungen auf, wobei Erhöhungen und Vertiefungen von benachbarten Wärmetauscherplatten so aneinander anliegen, dass sich zwischen den Wärmetauscherplatten Fluidkanäle für ein Wärmetauscherfluid bilden. Das Wärmetauscherfluid wird dabei über Durchgänge in die Fluidkanäle eingeleitet bzw. auch wieder abgeleitet, wobei die Durchgänge durch miteinander fluchtende Öffnungen in den Wärmetauscherplatten gebildet werden.

Um die Wärmetauscherplatten auch bei hohen Fluid-Drücken sicher zusammenzuhalten und damit im Betrieb ein fluiddichtes Durchströmen des Wärmetauscherfluids durch die Fluidkanäle sicherzustellen, ist das Plattenpaket zwischen zwei Gestell-Endplatten eines Gestells eingespannt oder eingeklemmt. Durch das Einspannen werden die Erhöhungen und die Vertiefungen der nicht-planaren, strukturierten Wärmetauscherplatten auch bei hohen Fluid-Drücken in den Fluidkanälen zusammengehalten. Auch Dichtungen, die in eingeformten länglichen Dichtungskanälen oder Dichtungsnuten in den Wärmetauscherplatten liegen, können durch das Einspannen zwischen den Wärmetauscherplatten in den Dichtungsnuten sicher verpresst werden und dadurch für eine sichere Abdichtung sorgen, insbesondere in den Randbereichen der Wärmetauscherplatten und/oder benachbart zu Leckageräumen, die sich neben den Öffnungen in den Wärmetauscherplatten befinden.

Beispielhaft ist dies in EP 1 001 240 A1, die einen Plattenwärmetauscher gemäß dem Oberbegriff des Anspruchs 1 offenbart, beschrieben, wobei ergänzend vorgesehen ist, dass im Bereich der Öffnungen in den Wärmetauscherplatten, die die Einlass- und Auslass-Durchgänge für das Wärmetauscherfluid bilden, quaderförmige Abstandshalter angeordnet sind. Die Abstandshalter liegen in einem Zwischenraum zwischen der Gestell-Endplatte und der jeweiligen außenliegenden Wärmetauscherplatte. Der Zwischenraum wird dabei dadurch ausgebildet wird, dass die jeweils außenliegende Wärmetauscherplatte im Randbereich unterhalb oder benachbart zu den Öffnungen flach ausgeführt ist. Die wellige Kontur wird also nicht bis zum Rand neben oder unterhalb der Öffnungen in der jeweiligen außenliegenden Wärmetauscherplatte fortgeführt.

Das führt dazu, dass die außenliegenden Wärmetauscherplatten in diesem Randbereich nicht direkt an den Gestell-Endplatten anliegen. Eine Druckkraft kann also ohne einen Abstandshalter nur in dem welligen Bereich der Wärmetauscherplatten auf das Plattenpaket ausgeübt werden, um die Erhöhungen und Vertiefungen zusammenzuhalten und die Fluidkanäle auch bei hohen Drücken dicht zu halten. Um in EP 1 001 240 A1 dafür sorgen, dass die Dichtungen in den flachen, unstrukturierten oder ungewellten Randbereichen der Wärmetauscherplatten im Bereich der Einlass- und Auslass-Durchgänge beispielsweise um bis zu 25% zusammengepresst werden, sind die Abstandshalter vorgesehen, über die die Druckkraft von der Gestell-Endplatte auch auf die flachen Randbereiche übertragen werden kann.

In DE 699 19 540 T2 ist ferner vorgesehen, dass die Wärmetauscherplatten in ihrem gewellten Bereich mit einer Grundplatte verlötet sind und unterhalb der Einlass- und Auslass-Durchgänge eine zusätzliche Verstärkungsplatte an die Grundplatte angelötet ist, die einen Zwischenraum überbrückt. Diese Verstärkungsplatte soll verhindern, dass das Fluid bei hohen Fluid-Drücken das freistehende Blech unterhalb des jeweiligen Durchgangs verformt und dadurch benachbarte Lötstellen beschädigt oder aufgebrochen werden.

Nachteilig bei bekannten Plattenwärmetauscher ist dabei, dass die außenliegenden Wärmetauscherplatten im nicht-planaren, strukturierten Bereich an einer Gestell-Endplatte mit einer hohen Festigkeit anliegen. Die Nachgiebigkeit der Gestell-Endplatte ist also eine andere als die Nachgiebigkeit der Wärmetauscherplatten, die benachbart zu der außenliegenden Wärmetauscherplatte liegt. Für die außenliegende Wärmetauscherplatte ergibt sich also bei hohen Drücken nach außen hin (zu der Gestell-Endplatte) eine andere Abstützung als nach innen (zu der benachbarten Wärmetauscherplatte). Dies führt zu einer asymmetrischen Abstützung, was wiederum zur Folge hat, dass die Erhöhungen und die Vertiefungen bei hohen Drücken nicht sicher zusammengehalten werden und die an die nicht-planaren, strukturierten Bereiche angrenzenden Dichtungen zu den Leckageräumen nicht zwangsläufig sicher abdichtend in den Dichtungskanälen oder Dichtungsnuten liegen. Es besteht also die Gefahr von ungewünschten Leckagen und/oder einem beeinträchtigen Betrieb des Plattenwärmetauschers bei sehr hohen Fluid-Drücken.

Weitere Plattenwärmetauscher sind in DD 1 43 654 A5, DE 195 40 271 C1, DE 10 2012 105 115 A1 und DE 20 2008 004 655 U1 beschrieben.

Aufgabe der Erfindung ist daher einen Plattenwärmetauscher bereitzustellen, der einfach herzustellen und auch bei hohen Drücken sicher betrieben werden kann.

Diese Aufgabe wird durch einen Plattenwärmetauscher gemäß dem unabhängigen Anspruch gelöst. Die Unteransprüche geben dabei bevorzugte Weiterbildungen an.

Erfindungsgemäß ist demnach ein Plattenwärmetauscher mit einem Plattenpaket aus mehreren aneinanderliegenden Wärmetauscherplatten und einem Gestell vorgesehen, bei dem zwischen zumindest einer der außenliegenden Wärmetauscherplatten des Plattenpaketes und der jeweiligen Gestell-Endplatte des Gestells in einem Teilbereich, der einen nicht-planaren, strukturierten Bereich der jeweiligen außenliegenden Wärmetauscherplatte zumindest teilweise überdeckt, eine Stützmaske gehalten ist, vorzugsweise formschlüssig und/oder kraftschlüssig. Der Teilbereich mit der Stützmaske überdeckt dabei als nicht-planaren, strukturierten Bereich der jeweiligen außenliegenden Wärmetauscherplatte beispielsweise einen gewellten Wärmeübertragungsbereich und/oder einen geriffelten Verteilerbereich und/oder einen geriffelten Leckagebereich innerhalb eines Leckageraumes, der benachbart zu den Öffnungen liegt.

Durch die zusätzliche Stützmaske, die zumindest den nicht-planaren bzw. strukturierten Bereich der außenliegenden Wärmetauscherplatte abdeckt, wird eine zusätzliche Abstützung gegenüber der Gestell-Endplatte erreicht, was den folgenden Vorteil hat:
Normalerweise wird die außenliegende Wärmetauscherplatte im strukturierten Bereich lediglich in den an der Gestell-Endplatte anliegenden Scheitelpunkten, d.h. je nach Blickrichtung in den Erhebungen oder Vertiefungen, abgestützt. Auch zu der benachbarten Wärmetauscherplatte erfolgt eine Abstützung über die Erhebungen bzw. Vertiefungen. Die Nachgiebigkeit der Gestell-Endplatte unterscheidet sich dabei von der Nachgiebigkeit der benachbarten Wärmetauscherplatte, so dass es bei hohen Fluid-Drücken in Fluidkanälen, die sich durch die Erhebungen und Vertiefungen zwischen den Wärmetauscherplatten ausbilden, zu einer asymmetrischen Verformung oder Verspannung innerhalb der außenliegenden Wärmetauscherplatte kommen kann.

Dies kann durch die zusätzliche Stützmaske verhindert werden, da diese vorzugsweise auch den nicht an der Gestell-Endplatte anliegenden Teil der außenliegenden Wärmetauscherplatte abstützt. Dadurch wird sichergestellt, dass Erhebungen und Vertiefungen der jeweiligen außenliegenden Wärmetauscherplatte auch bei hohen Fluid-Drücken optimal gegen die Vertiefungen bzw. Erhebungen der benachbarten Wärmetauscherplatte gedrückt werden bzw. diese aneinander liegen, um abgedichtete Fluidkanäle auszubilden. Die Abmessungen der Stützmaske können dabei an die jeweilige Anforderung gezielt angepasst werden, d.h. die Stützmaske kann nur einen Teil des nicht-planaren, strukturierten Bereiches der jeweiligen außenliegenden Wärmetauscherplatte abdecken, z.B. den Teil, der besonders hohen Druckbelastungen ausgesetzt ist, oder auch den gesamten nicht-planaren, strukturierten Bereich.

Vorzugsweise wird die Stützmaske dabei dadurch formschlüssig und/oder kraftschlüssig gehalten, dass die Stützmaske in dem nicht-planaren, strukturierten Bereich der jeweiligen außenliegenden Wärmetauscherplatte unverschieblich (in der Ebene dieser außenliegenden Wärmetauscherplatte) aufgenommen ist. Die Stützmaske orientiert sich also an der Kontur des nicht-planaren, strukturierten Bereiches und wird von oben in den nicht-planaren, strukturierten Bereich so passgenau eingelegt, dass sich die Stützmaske in den nicht-planaren, strukturierten Bereich einfügt und sich im ausgewählten Teilbereich vorzugsweise eine planare oder an die Gestell-Endplatte angepasste Oberfläche ergibt, die in dem Fall durch die Scheitelpunkte des nicht-planaren, strukturierten Bereiches und eine Außenseite der Stützmaske, die der jeweiligen Gestell-Endplatte zugewandt ist, gebildet wird.

Vorzugsweise verläuft die Außenseite der Stützmaske dabei innerhalb einer fertigungsbedingten Toleranz in einer Ebene, die durch diejenigen Scheitelpunkte aufgespannt wird, die der jeweiligen Gestell-Endplatte innerhalb des Teilbereiches zugewandt sind. Dies bedeutet insbesondere, dass die Außenseite der Stützmaske nicht über Scheitelpunkte des nicht-planaren, strukturierten Bereiches, die der jeweiligen Gestell-Endplatte zugewandt sind und die in dem Teilbereich liegen, hinausragt, bzw. dass die Außenseite der Stützmaske nicht näher an der Gestell-Endplatte liegt als die Scheitelpunkte des nicht-planaren, strukturierten Bereiches, die der jeweiligen Gestell-Endplatte zugewandt sind und die in dem Teilbereich liegen, bzw. dass die Scheitelpunkte des nicht-planaren, strukturierten Bereiches, die der jeweiligen Gestell-Endplatte zugewandt sind und die in dem Teilbereich liegen, die Gestell-Endplatte berühren können.

Dadurch wird gewährleistet, dass sowohl die Stützstruktur als auch die außenliegende Wärmetauscherplatte an der Gestell-Endplatte gleichermaßen anliegen können, um eine optimale Stützwirkung zu erreichen. Je nach Konstruktion kann auch eine Zwischenschicht oder ein Kleber zwischen der Gestell-Endplatte und der Außenseite der Stützmaske liegen. Demnach kann beispielsweise auch vorgesehen sein, dass die Stützmaske innerhalb des Teilbereiches stoffschlüssig bzw. klebend mit der jeweiligen Gestell-Endplatte verbunden ist, um eine sichere Verbindung zu gewährleisten.

Gleiches gilt auch für die Innenseite der Stützmaske, die direkt an der außenliegenden Wärmetauscherplatte anliegen kann oder über eine zusätzliche Zwischenschicht oder einen Kleber. Die Stützmaske kann also demnach auch stoffschlüssig mit der außenliegenden Wärmetauscherplatte verbunden sein.

Um das passgenaue Einlegen der Stützmaske zu erreichen, ist die Innenseite der Stützmaske vorzugsweise an eine innerhalb des Teilbereiches vorliegende Kontur der jeweiligen außenliegenden Wärmetauscherplatte angepasst. Dazu kann die Innenseite beispielsweise eine zu der Kontur der jeweiligen außenliegenden Wärmetauscherplatte komplementäre Kontur aufweisen, d.h. komplementär strukturiert, z.B. geriffelt oder gewellt. Weiterhin kann diese Kontur aber auch dadurch angenähert werden, dass die Innenseite einen in die Kontur passenden rechteckigen oder polygonen Querschnitt aufweist. Die Kontur muss also nicht zwangsläufig identisch nachgebildet werden, um eine zusätzliche zufriedenstellende Abstützwirkung zu erreichen.

Dabei kann beispielsweise vorgesehen sein, dass die Stützmaske zwischen den Scheitelpunkten des nicht-planaren, strukturierten Bereiches, die der jeweiligen Gestell-Endplatte innerhalb des Teilbereiches zugewandt sind, erstreckt und dabei mehrere miteinander verbundene Stege aufweist, die zwischen den Scheitelpunkten liegen bzw. sich in die nicht-planaren, strukturierten Bereiche (passgenau) einfügen.

Die Fertigung der Stützmaske ist dabei vereinfacht, da sich die Kontur der Stützmaske an der Struktur des Prägewerkzeugs, mit dem auch die außenliegende Wärmetauscherplatte hergestellt wird, orientieren kann. Dabei kann vorzugsweise vorgesehen sein, dass die Stützmaske in einem subtraktiven oder einem additiven Fertigungsverfahren, insbesondere in einem 3D-Druckverfahren und/oder durch Fräsen, hergestellt ist, vorzugsweise aus einem formbeständigen Material, das metallisch und/oder nichtmetallisch sein kann und das beständig ist in Bezug auf eine Druck- und Temperatureinwirkung.

Vorzugsweise kann ergänzend vorgesehen sein, dass der Teilbereich, in dem die Stützmaske liegt bzw. der durch die Stützmaske ausgebildet wird, ergänzend zu dem nicht-planaren, strukturierten Bereich auch einen Dichtungsbereich oberhalb der Dichtungen, insbesondere der Dichtungen, die benachbart zu einem Leckageraum der außenliegenden Wärmetauscherplatten liegen, und/oder einen Abschlussbereich oberhalb der Einlass-Durchlässe oder Auslass-Durchlässe abdeckt. Die Stützstruktur kann also noch zusätzliche Abstützfunktionen auch neben dem nicht-planaren, strukturierten Bereich erfüllen, beispielweise bei hohen Druckbelastungen dafür sorgen, dass Dichtungen, die die Fluidkanäle oder Öffnungen oder die Leckagebereiche benachbart zu dem nicht-planaren, strukturierten Bereich randseitig oder gegeneinander abdichten, in ihren Dichtungsnuten gehalten werden.

Die Erfindung wird nachstehend anhand von Ausführungsbeispielen näher erläutert. Es zeigen:
- Fig. 1A, 1B: Ansichten eines Plattenwärmetauschers mit mehreren Wärmetauscherplatten bzw. einem Plattenpaket innerhalb eines Gestells;
- Fig. 1C: Draufsicht auf eine Wärmetauscherplatte des Plattenwärmetauschers gemäß der Fig. 1A, 1B;
- Fig. 2: eine Schnittansicht einer außenliegenden Wärmetauscherplatte eines Plattenpakets im Bereich einer Gestell-Endplatte des Gestells in Fig. 1;
- Fig. 3A, 3B, 3C: Draufsicht auf die außenliegenden Wärmetauscherplatten in unterschiedlichen Ausführungen; und
- Fig. 4A, 4B, 4C: detaillierte Schnittansichten der Stützmaske in einem nicht-planaren, strukturierten Bereich der außenliegenden Wärmetauscherplatte in unterschiedlichen Ausführungen.

**In** Figur 1A und 1B ist ein Plattenwärmetauscher 1 gezeigt, der innerhalb eines Gestells 2 zwischen zwei Gestell-Endplatten 3 mehrere Wärmetauscherplatten 4 aufweist, die im fertigen Plattenwärmetauscher 1 gemäß Fig. 1B ein Plattenpaket 5 ausbilden. **In** dem Plattenpaket 5 sind die einzelnen Wärmetauscherplatten 4 übereinandergestapelt und berühren sich dabei. Die Wärmetauscherplatten 4 weisen jeweils nicht-planare, strukturierte Bereiche 4a und Öffnungen 4b auf, wobei die strukturierten Bereiche 4a wie in Fig. 1C ausschnittsweise dargestellt insbesondere durch einen gewellten Wärmeübertragungsbereich 4a1, einen geriffelten Verteilerbereich 4a2 und einen an die Öffnungen 4b sowie an den geriffelten Verteilerbereich 4a2 angrenzenden geriffelten Leckagebereich 4a3 gebildet werden.

Weiterhin sind Dichtungen 4d vorgesehen, die randseitig der jeweiligen Wärmetauscherplatten 4 sowie um die Leckagebereiche 4a2 zum Ausbilden von Leckageräumen 4c und als Dichtungsaugen auch um die Öffnungen 4b verlaufen. Um die Dichtungen 4d in ihrer gewünschten Position zu halten, sind in den jeweiligen Wärmetauscherplatten 4 Dichtungsnuten 4e eingeformt, in denen die Dichtungen 4d liegen.

Wie aus Figur 2 für den Wärmeübertragungsbereich 4a1 und den geriffelten Verteilerbereich 4a2 ersichtlich, werden die nicht-planaren, strukturierten Bereiche 4a (4a1, 4a2, analog auch 4a3) der Wärmetauscherplatten 4 jeweils durch Erhebungen 6a und Vertiefungen 6b gebildet, beispielsweise durch Verprägung, wobei im übereinandergestapelten Zustand in üblicher Weise eine Erhebung 6a der einen Wärmetauscherplatte 4 an einer Vertiefung 6b der unmittelbar angrenzenden Wärmetauscherplatte 4 anliegt. Dadurch werden zwischen benachbarten Wärmetauscherplatten 4 Fluidkanäle 7 ausgebildet, durch die ein Wärmetauscherfluid strömen kann.

Das Wärmetauscherfluid wird dabei über Einlass-Stutzen 10 (s. Fig. 1A) in einer der Gestell-Endplatten 3 in darunterliegende Einlass-Durchgänge 11 in dem Plattenpaket 5 eingeleitet, wobei die Einlass-Durchgänge 11 durch diejenigen übereinanderliegenden Öffnungen 4b in den Wärmetauscherplatten 4 ausgebildet werden, die unmittelbar unterhalb der Einlass-Stutzen 10 liegen. Die Einlass-Durchgänge 11 sind durch eine entsprechende Ausbildung der nicht-planaren, strukturierten Bereiche 4a, insbesondere der Verteilerbereiche 4a2, und der Öffnungen 4b mit den Fluidkanälen 7 strömungsverbunden, um ein Einleiten des Wärmetauscherfluids zu ermöglichen. Die Verteilerbereiche 4a2 dienen dabei dem Verteilen des eingelassenen Wärmetauscherfluids auf den gewellten Wärmeübertragungsbereich 4a1.

**In** analoger Weise bilden übereinanderliegende Öffnungen 4b in den Wärmetauscherplatten 4, die unterhalb von Auslass-Stutzen 12 in der jeweiligen Gestell-Endplatte 3 liegen, Auslass-Durchgänge 13, die mit den Auslass-Stutzen 12 strömungsverbunden sind. Die Auslass-Durchgänge 13 sind durch eine entsprechende Ausbildung der nicht-planaren, strukturierten Bereiche 4a, insbesondere der Verteilerbereiche 4a2 (an dieser Position auch Sammelbereiche genannt), und der Öffnungen 4b mit den Fluidkanälen 7 strömungsverbunden, wobei die Verteilerbereiche 4a2 oder Sammelbereiche dem Sammeln des aus dem gewellten Wärmeübertragungsbereich 4a1 kommenden Wärmetauscherfluids dienen. Darüber kann das Wärmetauscherfluid abgelassen werden, so dass im Betrieb ein beständiges Durchströmen des Wärmetauscherfluids ermöglicht wird.

Wie in Figur 2 dargestellt, ist zwischen den in einem Plattenpaket 5 jeweils außenliegenden Wärmetauscherplatten 15 und den daran angrenzenden Gestell-Endplatten 3 eine Stützmaske 16 angeordnet, die in Fig. 2 durch die schraffierten Bereiche dargestellt wird. Die Stützmaske 16 liegt dabei in einem bestimmten Teilbereich 17 der außenliegenden Wärmetauscherplatte 15, der in unterschiedlichen Ausführungen in den Figuren 3A, 3B und 3C in einer Draufsicht dargestellt ist. **In** der Ausführung gemäß Fig. 3A liegt der Teilbereich 17 mit der Stützmaske 16 ausschließlich innerhalb des nicht-planaren, strukturierten Bereiches 4a der außenliegenden Wärmetauscherplatte 15, und zwar innerhalb des Verteilerbereiches 4a2, ohne dabei auch den gewellten Wärmeübertragungsbereich 4a1 zu überdecken (durchgezogene Linie). Wie durch die punktierte Linie in Fig. 3A angedeutet und auch in Fig. 2 dargestellt, kann die Stützmaske 16 auch den gewellten Wärmetauscherbereich 4a1 zumindest teilweise überdecken.

Gemäß der Ausführung in Fig. 3B überdeckt der Teilbereich 17 sowohl den Verteilerbereich 4a2 als auch den Leckagebereich 4a3 der außenliegenden Wärmetauscherplatte 15, jeweils zumindest teilweise. Die Stützmaske 16 erstreckt sich demnach auch über einen Dichtungsbereich 4g mit den Dichtungen 4d bzw. den Dichtungsnuten 4e, die in dem Leckagebereich 4a3 und zwischen dem Leckagebereich 4a3 und dem Verteilerbereich 4a2 der außenliegenden Wärmetauscherplatte 15 verlaufen. Die Ausführungen der Figuren 3A und 3B können auch miteinander kombiniert werden, d.h. eine oder mehrere Stützmaske(n) 16 können einen Großteil des Verteilerbereiches 4a2 und auch den Leckagebereich 4a3 überdecken.

In Fig. 3C sind zwei Teilbereiche 17 für jeweils eine Stützmaske 16 dargestellt. Dabei liegt der jeweilige Teilbereich 17 mit der jeweiligen Stützmaske 16 nicht nur in dem Verteilerbereich 4a2 und dem Leckagebereich 4a3 der außenliegenden Wärmetauscherplatte 15, sondern ergänzend auch in einem Abschlussbereich 4h, der bei dieser außenliegenden Wärmetauscherplatte 15 anstatt der Öffnung 4b vorgesehen ist. Der Abschlussbereich 4h wird beispielsweise dadurch ausgebildet, dass die jeweilige Öffnung 4b nachträglich durch eine Abdeckung fluiddicht verschlossen wird. Diese außenliegende Wärmetauscherplatte 15 bildet also den jeweiligen Durchgang 11, 13 nicht mit aus, sondern schließt diesen beispielsweise nach oben hin oder nach unten hin ab. Die Stützmaske 16 erstreckt sich dann auch über den Dichtungsbereich 4g mit den Dichtungen 4d bzw. den Dichtungsnuten 4e, die in dem Leckagebereich 4a3, zwischen dem Leckagebereich 4a3 und dem Verteilerbereich 4a2 sowie zwischen dem Leckagebereich 4a3 und dem Abschlussbereich 4h der außenliegenden Wärmetauscherplatte 15 verlaufen.

In den gezeigten Ausführungen ist vorgesehen, dass die Stützmaske 16 auf der der jeweiligen Gestell-Endplatte 3 zugewandten Außenseite 16a planar bzw. an die Oberfläche der Gestell-Endplatte 3 angepasst ist und auf der anderen, der außenliegenden Wärmetauscherplatte 15 zugewandten Innenseite 16b an die Kontur des jeweils strukturierten Bereiches 4a (4a1, 4a2, 4a3) dieser außenliegenden Wärmetauscherplatte 15 angepasst ist. Der Bereich der Stützmaske 16, der den jeweiligen strukturierten Bereich 4a (4a1, 4a2, 4a3) überdeckt, wird dabei durch einzelne Stege 16c gebildet, die in den ausgebildeten Vertiefungen 6b zwischen den daran angrenzenden Erhebungen 6a liegen und sich dabei auch in die Ausdehnungsrichtung der jeweiligen Vertiefung 6b erstrecken. Dadurch liegt die Stützmaske 16 im montierten Zustand formschlüssig bzw. kraftschlüssig in der außenliegenden Wärmetauscherplatte 15.

Dabei kann eine Erhebung 6a je nach Blickrichtung auch als eine Vertiefung 6b und umgedreht angesehen werden, wobei sich auch in dem Fall Erhebungen 6a und Vertiefungen 6b benachbarter Wärmetauscherplatten 4 berühren. Bei einer solchen Betrachtung liegt die Stützmaske 16 für die eine außenliegende Wärmetauscherplatte 15 des Plattenpakets 5 in einer Vertiefung 6b zwischen zwei Erhebungen 6a und - bei gleichbleibender Blickrichtung - für die andere außenliegende Wärmetauscherplatte 15 des Plattenpakets 5 in einer Erhebung 6a zwischen zwei Vertiefungen 6b.

Ergänzend kann vorgesehen sein, die Stützmaske 16 auch stoffschlüssig mit der außenliegenden Wärmetauscherplatte 15 zu verbinden. Auch eine stoffschlüssige Verbindung zur Gestell-Endplatte 3 kann vorgesehen sein.

Wie in Fig. 2 angedeutet, werden die Stege 16c der Stützmaske 16 dadurch ausgebildet, dass die Stützmaske 16 im Bereich einer Erhebung 6a in dem jeweiligen nicht-planaren, strukturierten Bereich 4a, insbesondere im Bereich eines Scheitelpunkts SP der Erhebung 6a, ausgespart ist. Dadurch kann gewährleistet werden, dass die außenliegende Wärmetauscherplatte 15 im Scheitelpunkt SP ihrer Erhebungen 6a auch weiterhin an der jeweiligen Gestell-Endplatte 3 direkt anliegen kann. Die gesamte außenliegende Wärmetauscherplatte 15 liegt daher mit all ihren Erhebungen 6a sowohl im Teilbereich 17 mit der Stützmaske 16 als auch neben der Stützmaske 16 quasi stufenlos an der Gestell-Endplatte 3 an. Die einzelnen Stege 16c sind dann über Querverbindungen 16d miteinander verbunden, so dass ein einzelner Körper gebildet wird. Die Querverbindungen 16d verlaufen beispielsweise in einer in der außenliegenden Wärmetauscherplatte 15 verlaufenden Nut, beispielsweise in einer ungenutzten Dichtungsnut 4e.

Zwischen den Erhebungen 6a bzw. den Scheitelpunkten SP liegt die Stützmaske 16 bzw. die Stege 16c an der Gestell-Endplatte 3 an, wobei die Außenseite 16a der Stützmaske 16 dazu in etwa auf der Höhe der Scheitelpunkte SP der Erhebungen 6a liegt, d.h. die Außenseite 16a und die Scheitelpunkte SP liegen innerhalb einer fertigungsbedingten Toleranz auf einer Linie bzw. in einer Ebene, die von den Scheitelpunkten SP der Erhebungen 6a aufgespannt wird. Zwischen den Erhebungen 6a bzw. Scheitelpunkten SP ist die Stützmaske 16 an die jeweilige nicht-planare, strukturierte Form der Vertiefungen 6b angepasst. Dadurch wird erreicht, dass die außenliegende Wärmetauscherplatte 15 auch zwischen den Erhebungen 6a über die Stützmaske 16 an der Gestell-Endplatte 3 abgestützt wird und nicht freiliegt. Bei erhöhten Fluid-Drücken innerhalb der Fluidkanäle 7 kann dadurch eine asymmetrische Abstützung in Richtung der Gestell-Endplatte 3 und in Richtung der benachbarten Wärmetauscherplatte(n) 4 aufgefangen bzw. kompensiert werden. Die Erhebungen 6a und Vertiefungen 6b benachbarter Wärmetauscherplatten 15, 4 bleiben dadurch in Berührung und auf diese Weise abgestützte Dichtungen 4d werden auch weiterhin sicher in den Dichtungsnuten 4e gehalten.

Bei der Fertigung der Stützmaske 16 ist also die nicht-planare, strukturierte Kontur der außenliegenden Wärmetauscherplatte 15 in dem ausgewählten Teilbereich 17 in komplementärer Form auf der Innenseite 16b der Stützmaske 16 so abzubilden, dass die normalerweise nicht an der Gestell-Endplatte 3 anliegenden Bereiche im ausgewählten Teilbereich 17 der außenliegenden Wärmetauscherplatte 15 "verfüllt" werden, wie in Fig. 4A ausschnittsweise dargestellt. Folglich ist die Innenseite 16b der Stützmaske 16 an die Prägung und die Geometrie der außenliegenden Wärmetauscherplatte 15 angepasst, z.B. an die geriffelte Form des Verteilerbereiches 4a2 bzw. des Leckagebereiches 4a3 und/oder an die gewellte Form des Wärmeübertragungsbereiches 4a1 und/oder an die Form des Abschlussbereiches 4h im Bereich der verdeckten Öffnung(en) 4b.

Dabei muss auf der Innenseite 16b der Stützmaske 16 nicht zwangsläufig die exakte Kontur des ausgewählten Teilbereiches 17 abgebildet werden, wie in den Vergleichsausschnitten in den Fig. 4B, 4C beispielhaft dargestellt. So kann beispielsweise auch vorgesehen sein, dass die nicht-planare Struktur der außenliegenden Wärmetauscherplatte 15 durch eine kantige oder polygone Innenseite 16b der Stützmaske 16 angenähert wird, wie beispielhaft in Fig. 4B dargestellt. Im einfachsten Fall kann auch eine rechteckige Querschnittsform der Stege 16c, wie beispielhaft in Fig. 4C dargestellt, vorgesehen sein, die ebenfalls für eine gewisse Abstützung sorgen kann.

Die Herstellung der Stützmaske 16 erfolgt vorzugsweise durch ein subtraktives oder additives Fertigungsverfahren, insbesondere in einem 3D-Druckverfahren und/oder durch Fräsen. Die Stützmaske 16 wird dabei aus einem druckbeständigen und temperaturfesten metallischen oder nicht-metallischen Material gefertigt. Das Material der Stützmaske 16 muss dabei nicht dem Material der außenliegenden Wärmetauscherplatte 15 entsprechen.

Durch derartige Fertigungsverfahren lässt sich die gewünschte Kontur sehr exakt auf der oder durch die Innenseite 16b der Stützmaske 16 abbilden. Da die Form der Kontur der außenliegenden Wärmetauscherplatte 15 beispielsweise aus der Form des entsprechenden Werkzeuges zur Herstellung der außenliegenden Wärmetauscherplatte 15, z.B. eines Prägewerkzeuges, folgt, kann diese in einfacher Weise auch für die Herstellung der Stützmaske 16 in dem jeweiligen Fertigungsverfahren verwendet werden, so dass die Oberfläche der außenliegenden Wärmetauscherplatte 15 vorher nicht aufwendig zu erfassen und nachzubilden ist. Dadurch können Fehler bei der Nachbildung vermieden werden.

### Bezugszeichenliste

- 1: Plattenwärmetauscher
- 2: Gestell
- 3: Gestell-Endplatte
- 4: Wärmetauscherplatte
- 4a: strukturierter Bereich der Wärmetauscherplatte 4
- 4a1: gewellter Wärmeübertragungsbereich
- 4a2: geriffelter Verteilerbereich
- 4a3: geriffelter Leckagebereich
- 4b: Öffnungen in der Wärmetauscherplatte 4
- 4c: Leckageraum in der Wärmetauscherplatte 4
- 4d: Dichtungen zwischen den Wärmetauscherplatten 4
- 4e: Dichtungsnuten in der Wärmetauscherplatte 4
- 4g: Dichtungsbereich der Wärmetauscherplatte 4
- 4h: Abschlussbereich
- 5: Plattenpaket
- 6a: Erhebung im jeweiligen strukturierten Bereich 4a
- 6b: Vertiefung im jeweiligen strukturierten Bereich 4a
- 7: Fluidkanäle
- 10: Einlass-Stutzen
- 11: Einlass-Durchgang
- 12: Auslass-Stutzen
- 13: Auslass-Durchgang
- 15: außenliegende Wärmetauscherplatte
- 16: Stützmaske
- 16a: Außenseite
- 16b: Innenseite
- 16c: Steg
- 16d: Querverbindungen
- 17: Teilbereich
- SP: Scheitelpunkt

## Patentansprüche

1. Plattenwärmetauscher (1) mit einem Plattenpaket (5) aus mehreren aneinanderliegenden Wärmetauscherplatten (4) und einem Gestell (2), wobei das Plattenpaket (5) zwischen Gestell-Endplatten (3) des Gestells (2) eingespannt ist,
wobei die Wärmetauscherplatten (4) jeweils nicht-planare, strukturierte Bereiche (4a) mit sich abwechselnden Erhebungen (6a) und Vertiefungen (6b) aufweisen, wobei Erhebungen (6a) und Vertiefungen (6b) benachbarter Wärmetauscherplatten (4) des Plattenpakets (5) derartig gegeneinander gedrückt werden und/oder aneinander liegen, dass zwischen den Wärmetauscherplatten (4) zumindest zwei Fluidkanäle (7) für den Durchtritt zumindest zweier Wärmetauscherfluide gebildet sind,
wobei das jeweilige Wärmetauscherfluid über Einlass-Durchlässe (11) und Auslass-Durchlässe (13) in dem Plattenpaket (5), die durch miteinander fluchtende Öffnungen (4b) in den übereinanderliegenden Wärmetauscherplatten (4) gebildet sind, in den jeweiligen Fluidkanal (7) eingeleitet und aus diesen abgeleitet werden kann,
wobei zwischen den einzelnen Wärmetauscherplatten (4) Dichtungen (4d) verlaufen, um die jeweiligen Fluidkanäle (7) und die Öffnungen (4b) randseitig und gegeneinander abzudichten,
**dadurch gekennzeichnet, dass**
zwischen zumindest einer der außenliegenden Wärmetauscherplatten (15) des Plattenpaketes (5) und der jeweiligen Gestell-Endplatte (3) in einem Teilbereich (17), der den nicht-planaren, strukturierten Bereich (4a) der jeweiligen außenliegenden Wärmetauscherplatte zumindest teilweise überdeckt, eine Stützmaske (16) gehalten ist.

2. Plattenwärmetauscher (1) nach Anspruch 1, **dadurch gekennzeichnet, dass** die Stützmaske (16) formschlüssig und/oder kraftschlüssig gehalten ist, vorzugsweise dadurch, dass die Stützmaske (16) in dem nicht-planaren, strukturierten Bereich (4a) der jeweiligen außenliegenden Wärmetauscherplatte (15) unverschieblich aufgenommen ist und/oder passgenau in den nicht-planaren, strukturierten Bereich (4a) der jeweiligen außenliegenden Wärmetauscherplatte (15) eingelegt ist und durch die Gestell-Endplatte (3) eingefangen ist.

3. Plattenwärmetauscher (1) nach Anspruch 1 oder 2, **dadurch gekennzeichnet, dass** eine Außenseite (16a) der Stützmaske (16) der jeweiligen Gestell-Endplatte (3) zugewandt ist und vorzugsweise daran anliegt und eine Innenseite (16b) der Stützmaske (16) zumindest teilweise auch dem nicht-planaren, strukturierten Bereich (4a) der jeweiligen außenliegenden Wärmetauscherplatte (15) zugewandt ist und vorzugsweise daran anliegt.

4. Plattenwärmetauscher (1) nach Anspruch 3 **dadurch gekennzeichnet, dass**
- die Außenseite (16a) der Stützmaske (16) nicht über Scheitelpunkte (SP) des nicht-planaren, strukturierten Bereiches (4a), die der jeweiligen Gestell-Endplatte (3) zugewandt sind und die in dem Teilbereich (17) liegen, hinausragt, und/oder
- die Außenseite (16a) der Stützmaske (16) nicht näher an der Gestell-Endplatte (3) liegt als die Scheitelpunkte (SP) des nicht-planaren, strukturierten Bereiches (4a), die der jeweiligen Gestell-Endplatte (3) zugewandt sind und die in dem Teilbereich (17) liegen, und/oder
- die Scheitelpunkte (SP) des nicht-planaren, strukturierten Bereiches (4a), die der jeweiligen Gestell-Endplatte (3) zugewandt sind und die in dem Teilbereich (17) liegen, die Gestell-Endplatte (3) berühren.

5. Plattenwärmetauscher (1) nach Anspruch 4, **dadurch gekennzeichnet, dass** sich die Stützmaske (16) zwischen den Scheitelpunkten (SP) des nicht-planaren, strukturierten Bereiches (4a), die der jeweiligen Gestell-Endplatte (3) innerhalb des Teilbereiches (17) zugewandt sind, erstreckt, wobei die Stützmaske (16) mehrere miteinander über Querverbindungen (16d) verbundene Stege (16c) aufweist, die zwischen den Scheitelpunkten (SP) liegen.

6. Plattenwärmetauscher (1) nach Anspruch 4 oder 5, **dadurch gekennzeichnet, dass** die Scheitelpunkte (SP), die der jeweiligen Gestell-Endplatte (3) innerhalb des Teilbereiches (17) zugewandt sind,
- den Erhebungen (6a) von einer der außenliegenden Wärmetauscherplatten (15) des Plattenpakets (5) zugeordnet sind und
- den Vertiefungen (6b) von der jeweils anderen außenliegenden Wärmetauscherplatte (15) des Plattenpakets (5) zugeordnet sind.

7. Plattenwärmetauscher (1) nach einem der Ansprüche 4 bis 6, **dadurch gekennzeichnet, dass** die Außenseite (16a) der Stützmaske (16) innerhalb einer fertigungsbedingen Toleranz in einer Ebene verläuft, die durch die Scheitelpunkte (SP) aufgespannt wird, die der jeweiligen Gestell-Endplatte (3) innerhalb des Teilbereiches (17) zugewandt sind.

8. Plattenwärmetauscher (1) nach einem der Ansprüche 3 bis 7, **dadurch gekennzeichnet, dass** die Innenseite (16b) der Stützmaske (16) an eine innerhalb des Teilbereiches (17) vorliegende Kontur der jeweiligen außenliegenden Wärmetauscherplatte (15) angepasst ist, vorzugsweise eine dazu komplementäre Kontur aufweist und/oder einen in die Kontur passenden rechteckigen oder polygonen Querschnitt aufweist.

9. Plattenwärmetauscher (1) nach einem der vorhergehenden Ansprüche, **dadurch gekennzeichnet, dass** der Teilbereich (17) mit der Stützmaske (16) mindestens einen nicht-planaren, strukturierten Bereich (4a) der außenliegenden Wärmetauscherplatte (15) zumindest teilweise überdeckt, der ausgewählt ist aus der Gruppe bestehend aus:
- einem gewellter Wärmeübertragungsbereich (4a1) der außenliegenden Wärmetauscherplatte (15) und/oder
- einem geriffelten Verteilerbereich (4a2) der außenliegenden Wärmetauscherplatte (15) und/oder
- einem geriffelten Leckagebereich (4a3) innerhalb eines Leckageraumes (4c), der benachbart zu den Öffnungen (4b) liegt.

10. Plattenwärmetauscher (1) nach einem der vorhergehenden Ansprüche, **dadurch gekennzeichnet, dass** die Stützmaske (16) in einem subtraktiven oder einem additiven Fertigungsverfahren, insbesondere in einem 3D-Druckverfahren und/oder durch Fräsen, hergestellt ist.

11. Plattenwärmetauscher (1) nach einem der vorhergehenden Ansprüche, **dadurch gekennzeichnet, dass** die Stützmaske (16) innerhalb des Teilbereiches (17) stoffschlüssig mit der außenliegenden Wärmetauscherplatte (15) und/oder mit der jeweiligen Gestell-Endplatte (3) verbunden ist.

## Claims

1. Plate heat exchanger (1) including a pack of plates (5) made of multiple adjacent heat exchanger plates (4) and a frame (2), the pack of plates (5) being chucked in between frame end plates (3) of the frame (2),
where the heat exchanger plates (4) each comprise non-planar, structured areas (4a) with alternating elevations (6a) and depressions (6b), where elevations (6a) and depressions (6b) of adjacent heat exchanger plates (4) of the pack of plates (5) are pressed against one another and/or lie in contact with one another such that at least two fluid channels (7) for the passage of at least two heat exchanger fluids are formed in-between the heat exchanger plates (4),
where the respective heat exchanger fluid can be introduced into the respective fluid channel (7) and discharged from this via inlet passages (11) and discharge passages (13) in the pack of plates (5) which are formed by aligned apertures (4b) in the heat exchanger plates (4) lying on top of one another,
where seals (4d) extend in-between the individual heat exchanger plates (4) to seal the respective fluid channels (7) and the apertures (4b) at the edges and against one another,
**characterised in that**
a support mask (16) is held between at least one of the exterior heat exchanger plates (15) of the pack of plates (5) and the respective frame end plate (3) in a partial area (17) which covers, at least in part, the non-planar, structured area (4a) of the respective exterior heat exchanger plate.

2. Plate heat exchanger (1) according to claim 1, **characterised in that** the support mask (16) is held by positive locking and/or frictional connection, preferably **in that** the support mask (16) is received non-relocatable in the non-planar, structured area (4a) of the respective exterior heat exchanger plate (15) and/or placed in a custom-fit manner inside the non-planar, structured are (4a) of the respective exterior heat exchanger plate (15) and encaptured by the frame end plate (3).

3. Plate heat exchanger (1) according to claim 1 or 2, **characterised in that** an exterior face (16a) of the support mask (16) faces the respective frame end plate (3) and, preferably, lies in contact therewith, and an interior face (16b) of the support mask (16) also faces, at least in part, the non-planar, structured area (4a) of the respective exterior heat exchanger plate (15) and, preferably, lies in contact therewith.

4. Plate heat exchanger (1) according to claim 3 **characterised in that**
- the exterior face (16a) of the support mask (16) does not protrude beyond vertices (SP) of the non-planar, structured area (4a) that face the respective frame end plate (3) and lies in the partial area (17), and/or
- the exterior face (16a) of the support mask (16) lies not closer to the frame end plate (3) than the vertices (SP) of the non-planar, structured area (4a) facing the respective frame end plate (3) and lying in the partial area (17), and/or
- the vertices (SP) of the non-planar, structured area (4a), that face the respective frame end plate (3) and lie in the partial area (17), touch the frame end plate (3).

5. Plate heat exchanger (1) according to claim 4, **characterised in that** the support mask (16) extends between the vertices (SP) of the non-planar, structured area (4a) facing the respective frame end plate (3) within the partial area (17), the support mask (16) comprising multiple bars (16c) interconnected via cross-connections (16d) lying in-between the vertices (SP).

6. Plate heat exchanger (1) according to claim 4 or 5, **characterised in that** the vertices (SP) facing the respective frame end plate (3) within the partial area (17),
- are assigned to the elevations (6a) of one of the exterior heat exchanger plates (15) of the pack of plates (5), and
- are assigned to the depressions (6b) of the respective other exterior heat exchanger plate (15) of the pack of plates (5).

7. Plate heat exchanger (1) according to one of the claims 4 to 6, **characterised in that** the exterior face (16a) of the support mask (16) extends within production-related tolerances in a plane determined by the vertices (SP) facing the respective frame end plate (3) within the partial area (17).

8. Plate heat exchanger (1) according to one of the claims 3 to 7, **characterised in that** the interior face (16b) of the support mask (16) matches a contour of the respective exterior heat exchanger plate present within the partial area (17), preferably, to that end, having a contour complementary there to and/or a rectangular or polygon cross-section fitting into the contours.

9. Plate heat exchanger (1) according to one of the above claims, **characterised in that** the partial area (17) with the support mask (16) covers, at least in part, at least one non-planar, structured area (4a) of the exterior heat exchanger plate (15) which is selected from the group consisting of:
- a corrugated heat transfer area (4a1) of the exterior heat exchanger plate (15) and/or
- a grooved distributor area (4a2) of the exterior heat exchanger plate (15) and/or
- a grooved leakage area (4a3) within a leakage cavity (4c) lying adjacent the apertures (4b).

10. Plate heat exchanger (1) according to one of the above claims, **characterised in that** the support mask (16) is manufactured in a subtractive or an additive production process, in particular, in a 3D printing process and/or by milling.

11. Plate heat exchanger (1) according to one of the above claims, **characterised in that** the support mask (16) within the partial area (17) is connected to the exterior heat exchanger plate (15) and/or to the respective frame end plate (3) by positive locking.

## Revendications

1. Échangeur (1) de chaleur à plaques comprenant un ensemble de plaques (5) constitué de plusieurs plaques (4) d'échangeur de chaleur les unes à côté des autres et d'un châssis (2), l'ensemble de plaques (5) étant serré entre des plaques (3) d'extrémité de châssis du châssis (2),
dans lequel les plaques (4) d'échangeur de chaleur comprennent chacune des zones (4a) structurées non planes avec des reliefs (6a) et des creux (6b) alternés, les reliefs (6a) et les creux (6b) des plaques (4) d'échangeur de chaleur adjacentes de l'ensemble de plaques (5) étant pressés les uns contre les autres et/ou reposant les uns contre les autres de sorte qu'au moins deux canaux de fluide (7) pour le passage d'au moins deux fluides échangeur de chaleur sont formés entre les plaques (4) d'échangeur de chaleur,
dans lequel le fluide échangeur de chaleur respectif peut être introduit dans le canal de fluide (7) respectif et en être évacué par des passages d'entrée (11) et des passages de sortie (13) dans l'ensemble de plaques (5), qui sont formés par des ouvertures (4b) alignées les unes avec les autres dans les plaques (4) d'échangeur de chaleur superposées,
dans lequel des joints (4d) s'étendent entre les plaques (4) d'échangeur de chaleur individuelles afin d'assurer l'étanchéité des canaux de fluide (7) respectifs et des ouvertures (4b) sur leurs bords et les uns par rapport aux autres,
**caractérisé en ce que**
un masque de support (16) est maintenu entre au moins l'une des plaques (15) d'échangeur de chaleur extérieures de l'ensemble de plaques (5) et la plaque (3) d'extrémité de châssis respective dans une zone partielle (17) qui recouvre au moins partiellement la zone (4a) structurée non plane de la plaque d'échangeur de chaleur extérieure respective.

2. Échangeur (1) de chaleur à plaques selon la revendication 1, **caractérisé en ce que** le masque de support (16) est maintenu par complémentarité de forme et/ou par adhérence, de préférence **en ce que** le masque de support (16) est reçu de manière immobile dans la zone (4a) structurée non plane de la plaque (15) d'échangeur de chaleur extérieure respective et/ou est inséré avec précision dans la zone (4a) structurée non plane de la plaque (15) d'échangeur de chaleur extérieure respective et est capturé par la plaque (3) d'extrémité de châssis.

3. Échangeur (1) de chaleur à plaques selon la revendication 1 ou 2, **caractérisé en ce qu'**une face externe (16a) du masque de support (16) fait face à la plaque (3) d'extrémité de châssis respective et repose de préférence contre celle-ci, et qu'une face interne (16b) du masque de support (16) fait également au moins partiellement face à la zone (4a) structurée non plane de la plaque (15) d'échangeur de chaleur extérieure respective et repose de préférence contre celle-ci.

4. Échangeur (1) de chaleur à plaques selon la revendication 3, **caractérisé en ce que**
- la face externe (16a) du masque de support (16) ne s'étend pas au-delà des sommets (SP) de la zone (4a) structurée non plane faisant face à la plaque (3) d'extrémité de châssis respective et se situant dans la zone partielle (17), et/ou
- la face externe (16a) du masque de support (16) n'est pas plus proche de la plaque (3) d'extrémité de châssis que les sommets (SP) de la zone (4a) structurée non plane faisant face à la plaque (3) d'extrémité de châssis respective et se situant dans la zone partielle (17), et/ou
- les sommets (SP) de la zone (4a) structurée non plane faisant face à la plaque (3) d'extrémité de châssis respective et se situant dans la zone partielle (17) touchent la plaque d'extrémité (3) de châssis.

5. Échangeur (1) de chaleur à plaques selon la revendication 4, **caractérisé en ce que** le masque de support (16) s'étend entre les sommets (SP) de la zone (4a) structurée non plane faisant face à la plaque (3) d'extrémité de châssis respective à l'intérieur de la zone partielle (17), dans lequel le masque de support (16) comprend plusieurs nervures (16c) reliées entre elles par des liaisons transversales (16d), qui se situent entre les sommets (SP).

6. Échangeur de chaleur à plaques (1) selon la revendication 4 ou 5, **caractérisé en ce que** les sommets (SP) faisant face à la plaque (3) d'extrémité de châssis respective à l'intérieur de la zone partielle (17)
- sont associés aux reliefs (6a) de l'une des plaques (15) d'échangeur de chaleur extérieures de l'ensemble de plaques (5) et
- sont associés aux creux (6b) de l'autre plaque (15) d'échangeur de chaleur extérieure respective de l'ensemble de plaques (5).

7. Échangeur (1) de chaleur à plaques selon l'une des revendications 4 à 6, **caractérisé en ce que** la face externe (16a) du masque de support (16) s'étend, dans une tolérance liée à la fabrication, dans un plan défini par les sommets (SP) faisant face à la plaque (3) d'extrémité de châssis respective à l'intérieur de la zone partielle (17).

8. Échangeur (1) de chaleur à plaques selon l'une des revendications 3 à 7, **caractérisé en ce que** la face interne (16b) du masque de support (16) est adaptée à un contour présent à l'intérieur de la zone partielle (17) de la plaque (15) d'échangeur de chaleur extérieure respective, de préférence comprend un contour complémentaire à celui-ci et/ou comprend une section transversale rectangulaire ou polygonale adaptée au contour.

9. Échangeur (1) de chaleur à plaques selon l'une des revendications précédentes, **caractérisé en ce que** la zone partielle (17) avec le masque de support (16) recouvre au moins partiellement au moins une zone (4a) structurée non plane de la plaque (15) d'échangeur de chaleur extérieure, qui est choisie dans le groupe consistant en :
- une zone (4a1) de transfert de chaleur ondulée de la plaque (15) d'échangeur de chaleur extérieure et/ou
- une zone (4a2) de distribution cannelée de la plaque (15) d'échangeur de chaleur extérieure et/ou
- une zone (4a3) de fuite cannelée à l'intérieur d'un espace de fuite (4c) adjacent aux ouvertures (4b).

10. Échangeur (1) de chaleur à plaques selon l'une des revendications précédentes, **caractérisé en ce que** le masque de support (16) est fabriqué selon un procédé de fabrication soustractif ou additif, en particulier selon un procédé d'impression 3D et/ou par fraisage.

11. Échangeur (1) de chaleur à plaques selon l'une des revendications précédentes, **caractérisé en ce que** le masque de support (16) est relié, à l'intérieur de la zone partielle (17), par liaison de matière à la plaque (15) d'échangeur de chaleur extérieure et/ou à la plaque (3) d'extrémité de châssis respective.
